# EUROPÄISCHE PATENTSCHRIFT

(11) **EP 1 610 995 B1**
(45) Veröffentlichungstag und Bekanntmachung des Hinweises auf die Patenterteilung: **13.06.2007**
(21) Anmeldenummer: 04726112.8
(22) Anmeldetag: 07.04.2004
(51) Int. Cl.: B61F 5/22, B61F 5/10, B61F 5/12

(54) **FAHRWERK FÜR EIN SCHIENENFAHRZEUG MIT VERBESSERTER QUERFEDERUNG**
RUNNING GEAR FOR A RAILWAY VEHICLE PROVIDED WITH AN IMPROVED TRANSVERSAL SUSPENSION
TRAIN DE ROULEMENT POUR VEHICULE SUR RAILS A MEILLEURE SUSPENSION TRANSVERSALE

(30) Priorität: 09.04.2003 DE 10316497
(43) Veröffentlichungstag der Anmeldung: 04.01.2006
(73) Patentinhaber: Bombardier Transportation GmbH, 13627 Berlin (DE)
(72) Erfinder: SCHNEIDER, Richard, CH-8224 Löhningen (CH); MATHER, Geoff, Derby, DE56 4EH (GB); ZIMMERGREN, Patrik, S-25 234 Helsingborg (SE); SCOTHERN, Robert, Derby, DE22 2BB (GB)
(74) Vertreter: Meyer, Hans-Joachim
(86) Internationale Anmeldenummer: PCT/EP2004/003733
(87) Internationale Veröffentlichungsnummer: WO 2004/089716

(56) Entgegenhaltungen:
- GB-A- 1 232 121
- US-A- 3 782 294
- US-A- 3 877 389
- US-B1- 6 247 413

## Beschreibung

Die Erfindung betrifft ein Fahrwerk für ein Schienenfahrzeug mit mindestens einem Radsatz, einem über eine Primärfederung an dem Radsatz abgestützten Fahrwerkrahmen, einer Sekundärfederung zur Abstützung eines Wagenkastens auf dem Fahrwerkrahmen, einer Neigevorrichtung zum gesteuerten Neigen des Wagenkastens um eine Längsachse des Schienenfahrzeugs und einer Querfederung.

Den Luftfedern von luftgefederten Schienenfahrzeugen sind in der Regel Querfedern und Querdämpfer zugeordnet. Bei der klassischen Bauweise von luftgefederten Schienenfahrzeugen mit zwei Luftfedern und einem zentralen Drehzapfen werden die Querfedern und Querdämpfer üblicherweise in einer längsexzentrischen oder tiefen zentralen Position angeordnet. Beide Positionen führen meist zu ungünstigem dynamischen Verhalten. Die Anordnung an einer längsexzentrischen Position führt zu parasitären Drehschwingungen und zu einer Reduktion der Effizienz der Federungselemente. Die tiefe zentrale Position erhöht die Wankbewegungen und reduziert damit die Dämpfung der Querund Wankbewegung.

Aus der US 6,247,413 B1 ist ein Drehgestell-Fahrwerk für ein Schienenfahrzeug mit einem zweiachsigen Laufwerk bekannt. Das Laufwerk ist über eine Primärfederung an einem Rahmen befestigt, an welchem unter Zwischenschaltung einer Sekundärfederung ein quer zur Fahrtrichtung ausgerichteter Pendelträger angeordnet ist. Der Pendelträger ist um eine in Fahrzeuglängsrichtung verlaufende Achse schwenkbar mit einer querliegenden, den Wagenkasten tragenden, neigbaren Traverse verbunden, die rahmenförmig ausgebildet ist und zwei quer zur Fahrtrichtung ausgerichtete Traversenquerträger aufweist, welche vor bzw. hinter dem Pendelträger angeordnet sind. Die Traversenquerträger sind dabei in Fahrtrichtung an dem Pendelträger abgestützt und quer zur Fahrtrichtung an diesem verschiebbar angeordnet. Ferner weist die Traverse einen die beiden Querträger unterhalb des Pendelträgers verbindenden zentralen Mittelabschnitt auf, der zur Aufnahme von Längskräften über eine Lemniskatenführung mit dem Rahmen des Fahrwerks in der Weise verbunden ist, dass die Traverse um eine im Wesentlichen vertikale Achse ausdrehbar und im Wesentlichen quer zur Fahrtrichtung auslenkbar ist.

Die US 3,877,389 zeigt einen doppelstöckigen Reisezugwagen mit zweiachsigen Fahrwerken, die jeweils einen über eine Primärfederung an den Radsätzen abgestützten Fahrwerkrahmen und eine Sekundärfederung zur Abstützung des Wagenkastens auf dem Fahrwerkrahmen aufweisen. Die Fahrwerke sind ferner jeweils mit einer Querfederung versehen, die oberhalb der Sekundärfederung und unterhalb des Bodens des oberen Wagenkastendecks in einem Wagenkastenzwischenraum angeordnet sind.

Der vorliegenden Erfindung liegt die Aufgabe zugrunde, ein Fahrwerk der eingangs genannten Art zu schaffen, welches die oben genannten Nachteile herkömmlicher luftgefederter Schienenfahrzeuge nicht aufweist. Es soll ein gattungsgemäßes Fahrwerk geschaffen werden, das bei kompakter Bauweise eine möglichst hohe Funktionalität mit sehr gutem Federungskomfort bietet.

Diese Aufgabe wird bei einem Fahrwerk der eingangs genannten Art erfindungsgemäß durch die Merkmale des Anspruchs 1 gelöst.

Bei dem erfindungsgemäßen Fahrwerk ist die Querfederung oder eine Querdämpfung oberhalb der Sekundärfederung und unterhalb des Bodens des Wagenkastens angeordnet. Ferner ist oberhalb der Sekundärfederung ein Zwischenträger angeordnet, an dem ein Stellglied zur Einstellung der Neigung des Wagenkastens gegenüber dem Fahrwerkrahmen abgestützt ist. Der Zwischenträger weist eine Ausnehmung auf, durch welche eine die Querfederung oder Querdämpfung abstützende Halterung hindurchragt.

Die Querfederung ist dabei vorzugsweise in der Mitte des Fahrwerks angeordnet. Durch diese hohe und mittige Anordnung der Querfederung bzw. Querdämpfung können Quer-, Wank- und Rollbewegungen besser und mit geringerer gegenseitiger Beeinflussung kontrolliert werden. Durch die zentrale (mittige) Anordnung der Querfederung bzw. Querdämpfung findet keine Kopplung der Quer- und Drehschwingungen des Fahrwerks statt, was die Effizienz der Federungselemente steigert und bei aktiven Regelsystemen eine höhere Regelgüte ermöglicht. Das erfindungsgemäße Fahrwerk bietet maximale Funktionalität und Leistung bei äußerst kompakter Bauweise. Es zeichnet sich durch eine relativ einfache Konstruktion aus und lässt sich dementsprechend kostengünstig realisieren.

Bevorzugte und vorteilhafte Ausgestaltungen des erfindungsgemäßen Fahrwerks sind in den Unteransprüchen angegeben.

Nachfolgend wird die Erfindung anhand einer mehrere Ausführungsbeispiele darstellenden Zeichnung näher erläutert. Es zeigen:
- Fig. 1: eine schematische Darstellung eines ersten Ausführungsbeispiels eines erfindungsgemäßen Fahrwerks; und
- Fig. 2: eine schematische Darstellung eines zweiten Ausführungsbeispiels eines erfindungsgemäßen Fahrwerks.

Das in Fig. 1 dargestellte Fahrwerk weist mehrere Radsätze auf, von denen nur ein Achsabschnitt 1 mit einem Schienenrad 2 eines Radsatzes der Einfachheit halber skizziert ist. Die Radsätze sind jeweils mit Bremsen (nicht gezeigt), beispielsweise Scheibenbremsen versehen und in Achsführungen (nicht gezeigt) geführt.

Das Fahrwerk besteht ferner aus einem Fahrwerkrahmen 3, der über eine Primärfederung 4 in Form von Schraubenfedern an dem Radsatz abgestützt ist. Auf dem Fahrwerkrahmen 3 ist der Wagenkasten 5 eines Schienenfahrzeugs, beispielsweise der Wagenkasten eines Fernzuges für den Personenverkehr über eine Sekundärfederung 6 abgestützt. Von dem Wagenkasten 5 ist hier im wesentlichen nur der Wagenkastenboden dargestellt. Die Sekundärfederung besteht aus mindestens zwei Federungseinheiten, die als Luftfedern 6 ausgebildet sind. Die Luftfedern 6 weisen jeweils einen Luftfederbalg 7, ein Zusatzvolumen 8 und eine in vertikaler Richtung wirkende Zusatzfeder 9 auf. Die Bestandteile 7 bis 9 der Luftfedern 6 sind bevorzugt möglichst nahe beieinander angeordnet. Auf diese Weise können lange Verbindungsleitungen vermieden werden, die gegebenenfalls zu unerwünschten Drosselwirkungen bzw. zu einer dynamischen Verhärtung bei höheren Frequenzen führen könnten. Wie in Fig. 1 dargestellt, sind die Bestandteile 7 bis 9 der Luftfedern 6 unmittelbar übereinander angeordnet.

Oberhalb der Luftfedern 6 ist ein Zwischenträger 10 in Form einer Traverse angeordnet, auf der eine an sich bekannte Neigevorrichtung montiert ist, mittels welcher der Wagenkasten 5 insbesondere in Kurvenfahrten gesteuert um seine Längsachse geneigt werden kann. Die auf der Zwischentraverse 10 angeordnete Neigevorrichtung umfasst vorzugsweise vier Rollen 11, die in speziellen Halterungen an der Traverse 10 gelagert sind. Von den vier Rollen sind hier nur zwei Rollen 11 gezeigt. Auf den Rollen 11 liegt eine Wagenkastentraverse 12 auf, die an ihrer Unterseite den Rollen 11 zugeordnete Rollenbahnen 13 aufweist. Die Rollenbahnen 13 können gekrümmt bzw. konvex ausgebildet sein. Im dargestellten Ausführungsbeispiel bestehen sie aus im wesentlichen ebenen Rollenbahnen 13, die in unterschiedliche Richtungen geneigt sind, so dass sich ihre Verlängerungen wie die Schenkel eines V in einem Punkt schneiden. Die Wagenkastentraverse 12 ist über spezielle Verbindungselemente 14 mit dem Wagenkasten 5 verbunden. Die Rollen 11 sowie die Rollenbahnen 13 sind im wesentlichen symmetrisch zur Längsmittelachse bzw. vertikalen Längsmittelebene des Wagenkastens 5 angeordnet.

An der Zwischentraverse 10 und der Wagenkastentraverse 12 sind die Enden eines Stellgliedes 15 angelenkt, bei dem es sich beispielsweise um einen elektromechanischen, hydraulischen oder elektrohydraulischen Neigeaktuator, insbesondere um einen doppeltwirkenden Hydraulikzylinder handeln kann.

Oberhalb der Zwischentraverse 10 ist ein Querdämpfer 16 angeordnet. Der Querdämpfer 16 ist mit einem Ende an der Zwischentraverse 10 und mit dem anderen Ende über eine Halterung 17 am Fahrwerkrahmen 3 abgestützt. Bei dem Querdämpfer 16 kann es sich insbesondere um einen semi-aktiven Querdämpfer handeln. Die dem Querdämpfer 16 zugeordnete Halterung 17 ist im wesentlichen mittig zwischen den beiden Luftfedern 6 angeordnet und erstreckt sich vom Fahrwerkrahmen 3 bis zu einem Niveau oberhalb der Luftfedern 6. Der Fahrwerkrahmen 3 kann hierzu beispielsweise eine schachtförmige Öffnung bzw. Ausnehmung 18 aufweisen, durch welche die Halterung hindurchragt. Der Fahrwerkrahmen 3 weist zwei Querträger auf. Die den Querdämpfer 16 abstützende Halterung 17 ist mit den beiden Querträgern des Fahrwerkrahmens 3 verbunden bzw. vorzugsweise durch die Längsverbindung der beiden Querträger des Rahmens 3 gebildet. An dieser Halterung 17 ist außerdem eine progressive Querfeder 19 angebracht, die der Begrenzung des lateralen Relativweges zwischen Fahrwerkrahmen 3 und Zwischentraverse 10 ("Holdoff-device") dient und ebenfalls an der Zwischentraverse 10 abgestützt ist. Die progressiv wirkende Querfeder 19 ist unmittelbar unterhalb der Zwischentraverse 10 angeordnet.

In Längsrichtung vor und hinter den Luftfedern 6 ist jeweils eine Querfeder 20 zwischen dem Fahrwerkrahmen 3 und der Zwischentraverse 10 angeordnet, von denen hier nur eine Querfeder gezeigt ist. Die Querfedern 20, die an dem Fahrwerkrahmen 3 und der Zwischentraverse 10 über Halterungen abgestützt sind, sind vorzugsweise in Rahmennischen angeordnet.

Es ist zu erkennen, dass der Querdämpfer 16 zwischen zwei der vier Rollen 11 der Neigevorrichtung angeordnet ist. Zwischen den beiden anderen Rollen ist das Stellglied 15 der Neigevorrichtung angeordnet.

An der Außenseite der Luftfedern 6 ist jeweils ein Vertikaldämpfer 21 zwischen dem Fahrwerkrahmen 3 und der Zwischentraverse 10 angeordnet. Je nach Anforderungen sind ein oder zwei Wankstabilisatoren 22 vorhanden. Der Torsionsstab des Wankstabilisators ist am Fahrwerkrahmen 3 gelagert, während der Stabilisatorlenker (Lenkerglied) 23 an der Außerseite der Luftfedern 6 am Zwischenträger 10 angelenkt ist.

Das in Fig. 2 schematisch dargestellte Ausführungsbeispiel unterscheidet sich von dem Ausführungsbeispiel gemäß Fig. 1 insbesondere dadurch, dass anstelle der passiv wirkenden Querfedern und des passiv wirkenden Querdämpfers eine aktive Querfederung oberhalb der Zwischentraverse 10 und damit oberhalb der Luftfedern 6 (Sekundärfederung) angeordnet ist. Die aktive Querfederung ist hier aus zwei aktiven Querfedern 24, 25 gebildet, die am oberen Ende der die Öffnung 18 der Zwischentraverse 10 durchdringenden Halterung 17 und an der Zwischentraverse 10 befestigt sind. Es ist auch möglich, anstelle von zwei aktiven Querfedern 24, 25 lediglich eine aktive Querfeder an der Halterung 17 vorzusehen. Die Halterung 17 ist wiederum in der Längsmittelebene des Wagenkastens 5 angeordnet und mit ihrem anderen Ende am Fahrwerkrahmen 3 befestigt. Der Wagenkasten 5 ist hier ebenfalls mit einer Neigevorrichtung versehen. Es ist zu erkennen, dass an dem Wagenkasten 5 eine Wagenkastentraverse 12 angebracht ist, die an ihrer Unterseite bogenförmig gekrümmte Rollenbahnen 13 aufweist, über die der Wagenkasten 5 auf den auf der Zwischentraverse 10 gelagerten Rollen 11 aufliegt.

Die Erfindung stellt somit ein modulares Fahrwerk bereit, das wahlweise mit den Optionen aktive Querfeder, semiaktiver Querdämpfer und Neigetechnik ausgestattet ist, ohne die Schnittstelle zwischen Fahrwerk und Wagenkasten grundlegend ändern zu müssen oder in die Wagenkastenstruktur einzugreifen.

### Bezugszeichenliste

- 1: Achsabschnitt
- 2: Schienenrad
- 3: Fahrwerkrahmen
- 4: Primärfederung (Schraubenfeder)
- 5: Wagenkasten
- 6: Luftfeder (Sekundärfederung)
- 7: Luftfederbalg
- 8: Zusatzvolumen der Luftfeder
- 9: Zusatzfeder der Luftfeder
- 10: Zwischenträger (Zwischentraverse)
- 11: Rolle
- 12: Wagenkastentraverse
- 13: Rollenbahn
- 14: Verbindungselement
- 15: Stellglied
- 16: Querdämpfer
- 17: Halterung
- 18: Öffnung (Ausnehmung)
- 19: progressive Querfeder
- 20: Querfeder
- 21: Vertikaldämpfer
- 22: Wankstabilisator
- 23: Stabilisatorlenker
- 24: aktive Querfeder
- 25: aktive Querfeder

## Patentansprüche

1. Fahrwerk für ein Schienenfahrzeug mit mindestens einem Radsatz, einem über eine Primärfederung (4) an dem Radsatz abgestützten Fahrwerkrahmen (3), einer Sekundärfederung zur Abstützung eines Wagenkastens (5) auf dem Fahrwerkrahmen, einer Neigevorrichtung zum gesteuerten Neigen des Wagenkastens (5) um eine Längsachse des Schienenfahrzeugs und einer Querfederung (24, 25), wobei die Querfederung (24, 25) oder eine Querdämpfung (16) oberhalb der Sekundärfederung (6) und unterhalb des Bodens des Wagenkastens (5) angeordnet ist, und wobei oberhalb der Sekundärfederung (6) ein Zwischenträger (10) angeordnet ist, an dem ein Stellglied (15) zur Einstellung der Neigung des Wagenkastens (5) gegenüber dem Fahrwerkrahmen (3) abgestützt ist,
**dadurch gekennzeichnet, dass**
der Zwischenträger (10) eine Ausnehmung (18) aufweist, durch welche eine die Querfederung (24, 25) oder Querdämpfung (16) abstützende Halterung (17) hindurchragt.

2. Fahrwerk nach Anspruch 1,
**dadurch gekennzeichnet, dass** die Sekundärfederung (6) durch mindestens zwei Federungseinheiten gebildet ist, wobei die Querfederung (24, 25) in etwa mittig zwischen den Federungseinheiten angeordnet ist.

3. Fahrwerk nach Anspruch 1 oder 2,
**dadurch gekennzeichnet, dass**
die Querfederung (24, 25) über die Halterung (17) am Fahrwerkrahmen (3) abgestützt ist, wobei sich die Halterung (17) vom Fahrwerkrahmen (3) bis zu einem Niveau oberhalb der Sekundärfederung (6) erstreckt.

4. Fahrwerk nach Anspruch 3,
**dadurch gekennzeichnet, dass** die Halterung (17) in etwa mittig zwischen zwei Federungseinheiten der Sekundärfederung (6) angeordnet ist.

5. Fahrwerk nach Anspruch 3 oder 4,
**dadurch gekennzeichnet, dass**
der Fahrwerkrahmen (3) zwei Querträger aufweist, wobei die die Querfederung abstützende Halterung (17) mit den beiden Querträgern verbunden ist.

6. Fahrwerk nach Anspruch 2 oder 4,
**dadurch gekennzeichnet, dass** die Federungseinheiten als Luftfedern (6) ausgebildet sind.

7. Fahrwerk nach Anspruch 2, 4 oder 6,
**dadurch gekennzeichnet, dass**
die Federungseinheiten jeweils einen Luftfederbalg (7), ein Zusatzvolumen (8) und eine in vertikaler Richtung wirkende Zusatzfeder (9) aufweisen.

8. Fahrwerk nach einem der Ansprüche 1 bis 7,
**dadurch gekennzeichnet, dass**
die Querdämpfung (16) aus einem semi-aktiven Querdämpfer gebildet ist.

9. Fahrwerk nach einem der Ansprüche 1 bis 8,
**dadurch gekennzeichnet, dass**
die Querfederung durch mindestens eine aktive oder semiaktive Querfederungseinrichtung (24, 25) gebildet ist.

10. Fahrwerk nach einem der Ansprüche 1 bis 9,
**dadurch gekennzeichnet, dass**
in Fahrrichtung des Schienenfahrzeugs betrachtet vor und hinter der Sekundärfederung (6) jeweils mindestens eine Querfeder (20) angeordnet ist.

11. Fahrwerk nach Anspruch 10,
**dadurch gekennzeichnet, dass**
die Querfedern (20) jeweils im Bereich von Nischen des Fahrwerkrahmens (3) angeordnet sind.

12. Fahrwerk nach einem der Ansprüchen 1 bis 11,
**dadurch gekennzeichnet, dass**
an dem Fahrwerkrahmen (3) mindestens ein Wankstabilisator (22) angebracht ist.

13. Fahrwerk nach einem der Ansprüchen 1 bis 12,
**dadurch gekennzeichnet, dass**
die Neigevorrichtung mindestens zwei Rollen (11) aufweist, die auf gekrümmten oder ebenen, auf einen Schnittpunkt hin geneigten Rollenbahnen (13) anliegen, wobei zwischen den Rollen (11) das Stellglied (15) zur Einstellung der Neigung des Wagenkastens (5) gegenüber dem Fahrwerkrahmen (3) angeordnet ist.

14. Fahrwerk nach Anspruch 13,
**dadurch gekennzeichnet, dass**
die Rollen (11) der Neigevorrichtung an dem Zwischenträger (10) abgestützt sind.

15. Fahrwerk nach einem der Ansprüche 1 bis 14,
**dadurch gekennzeichnet, dass**
ein Wankstabilisator (22) über ein Lenkerglied (23) mit dem Zwischenträger (10) verbunden ist.

16. Fahrwerk nach einem der Ansprüche 1 bis 15,
**dadurch gekennzeichnet, dass**
die Querfederung mindestens eine progressiv wirkende Querfeder umfasst, die eine laterale Verschiebung zwischen Fahrwerkrahmen (3) und Wagenkasten (5) oder dem Zwischenträger (10) begrenzt.

17. Fahrwerk nach einem der Ansprüche 1 bis 16,
**dadurch gekennzeichnet, dass**
parallel zu der Sekundärfederung mindestens ein Vertikaldämpfer (21) angeordnet ist.

18. Fahrwerk nach Anspruch 17,
**dadurch gekennzeichnet, dass**
der Vertikaldämpfer (21) an dem Fahrwerkrahmen (3) und dem Zwischenträger (10) angebracht ist.

19. Fahrwerk nach Anspruch 13 oder 14,
**dadurch gekennzeichnet, dass**
die Rollenbahnen (13) an einer Wagenkastentraverse (12) ausgebildet sind.

20. Fahrwerk nach Anspruch 19,
**dadurch gekennzeichnet, dass**
ein Ende des Stellgliedes (15) an der Wagenkastentraverse (12) abgestützt ist.

21. Fahrwerk nach Anspruch 19 oder 20,
**dadurch gekennzeichnet, dass**
die Wagenkastentraverse (12) über Verbindungselemente (14) mit dem Wagenkasten (5) verbunden ist.

## Claims

1. A running gear for a railway vehicle comprising at least one wheelset, a running gear frame (3) which is supported on said wheelset by means of a primary suspension (4), a secondary suspension for supporting a coach body (5) on the running gear frame, a tilting device for controlled tilting of the coach body (5) about a longitudinal axis of the railway vehicle and a transversal suspension (24, 25), wherein said transversal suspension (24, 25) or a transversal damping (16) are arranged above the secondary suspension (6) and below the bottom of the coach body (5) and wherein an intermediate support (10) is arranged above the secondary suspension (6) which supports a control member (15) for adjusting the tilt of the coach body (5) with respect to the running gear frame (3), **characterised in that** the intermediate support (10) has a recess (18) through which a holder (17) which supports the transversal suspension (24, 25) or transversal damping (16) projects.

2. The running gear according to claim 1,
**characterised in that** the secondary suspension (6) is formed by at least two suspension units, wherein the transversal suspension (24, 25) is arranged approximately centrally between the suspension units.

3. The running gear according to claim 1 or 2,
**characterised in that** the transversal suspension (24, 25) is supported on the running gear frame (3) by the holder (17), wherein said holder (17) extends from the running gear frame (3) as far as a level above the secondary suspension (6).

4. The running gear according to claim 3,
**characterised in that** the holder (17) is arranged approximately centrally between two suspension units of the secondary suspension (6).

5. The running gear according to claim 3 or 4,
**characterised in that** the running gear frame (3) has two transversal supports wherein the holder (17) supporting the transversal suspension is connected to the two transversal supports.

6. The running gear according to claim 2 or 4,
**characterised in that** the suspension units are constructed as air springs (6).

7. The running gear according to claim 2, 4 or 6,
**characterised in that** the suspension units each have an air spring bellows (7), an auxiliary volume (8), and an auxiliary spring (9) acting in a vertical direction.

8. The running gear according to any one of claims 1 to 7,
**characterised in that** the transversal damping (16) is formed by a transversal damper.

9. The running gear according to any one of claims 1 to 8,
**characterised in that** the transversal suspension is formed by at least one active or semi-active transversal suspension device (24, 25).

10. The running gear according to any one of claims 1 to 9,
**characterised in that**, viewed in the direction of travel of the railway vehicle, respectively at least one cross spring (20) is arranged before and behind the secondary suspension (6).

11. The running gear according to claim 10,
**characterised in that** the cross springs (20) are each arranged in the area of niches of the running gear frame (3).

12. The running gear according to any one of claims 1 to 11,
**characterised in that** at least one roll stabiliser (22) is attached to the running gear frame (3).

13. The running gear according to any one of claims 1 to 12,
**characterised in that** the tilting device comprises at least two rollers (11) which rest on curved or flat roller tracks (13), wherein the flat roller tracks are inclined towards a point of intersection, and wherein a control member (15) for adjusting the tilt of the coach body (5) in relation to the running gear frame (3) is arranged between the rollers (11).

14. The running gear according to claim 13,
**characterised in that** rollers (11) of the tilting device are supported on the intermediate support (10).

15. The running gear according to any one of claims 1 to 14,
**characterised in that** a roll stabiliser (22) is connected to the intermediate support (10) by means of a guide member (23).

16. The running gear according to any one of claims 1 to 15,
**characterised in that** the transversal suspension comprises at least one progressively acting cross spring which limits a lateral displacement between the running gear frame (3) and the coach body (5) or the intermediate support (10).

17. The running gear according to any one of claims 1 to 16,
**characterised in that** at least one vertical damper (21) is arranged parallel to the secondary suspension.

18. The running gear according to claim 17,
**characterised in that** the vertical damper (21) is attached to the running gear frame (3) and the intermediate support (10).

19. The running gear according to claim 13 or 14,
**characterised in that** the roller tracks (13) are formed on a coach body crossbar (12).

20. The running gear according to claims 19,
**characterised in that** one end of the control member (15) is supported on the coach body crossbar (12).

21. The running gear according to claim 19 or 20,
**characterised in that** the coach body crossbar (12) is connected to the coach body (5) by means of connecting elements (14).

## Revendications

1. Train de roulement pour un véhicule sur rails avec au moins un essieu, un châssis (3) de train de roulement reposant sur l'essieu par l'intermédiaire d'une suspension primaire (4), une suspension secondaire pour supporter une caisse de véhicule (5) sur le châssis du train de roulement, un dispositif d'inclinaison pour incliner de manière commandée la caisse de véhicule (5) autour d'un axe longitudinal du véhicule sur rails, et une suspension transversale (24, 25), dans lequel la suspension transversale (24, 25) ou un amortissement transversal (16) est agencé au-dessus de la suspension secondaire (6) et en dessous du bas de caisse de la caisse du véhicule (5), et dans lequel un support intermédiaire (10) est agencé au dessus de la suspension secondaire (6), support sur lequel s'appuie un organe d'ajustement (15) pour ajuster l'inclinaison de la caisse du véhicule (5) par rapport au châssis (3) du train de roulement, **caractérisé en ce que** le support intermédiaire (6) présente un évidement (18) que traverse un support (17) d'appui de la suspension transversale (24, 25) ou de l'amortissement transversal (16).

2. Train de roulement selon la revendication 1, **caractérisé en ce que** la suspension secondaire (6) est formée par au moins deux blocs de suspension, la suspension transversale (24, 25) étant disposée sensiblement au milieu entre les blocs de suspension.

3. Train de roulement selon la revendication 1 ou 2, **caractérisé en ce que** la suspension transversale (24, 25) s'appuie sur le châssis (3) du train de roulement par l'intermédiaire du support (17), le support (17) s'étendant à partir du châssis (3) du train de roulement et jusqu'à un niveau plus élevé que la suspension secondaire (6).

4. Train de roulement selon la revendication 3, **caractérisé en ce que** le support (17) est disposé sensiblement au milieu entre deux blocs de suspension de la suspension secondaire (6).

5. Train de roulement selon la revendication 3 ou 4, **caractérisé en ce que** le châssis (3) du train de roulement présente deux traverses, le support (17) de soutien de la suspension transversale étant relié aux deux traverses.

6. Train de roulement selon la revendication 2 ou 4, **caractérisé en ce que** les blocs de suspension sont réalisés sous la forme de ressorts pneumatiques (6).

7. Train de roulement selon la revendication 2, 4 ou 6, **caractérisé en ce que** les blocs de suspension présentent chacun un soufflet (7) de ressort pneumatique, un volume auxiliaire (8) et un ressort auxiliaire (9) travaillant dans le sens vertical.

8. Train de roulement selon l'une des revendications 1 à 7, **caractérisé en ce que** l'amortissement transversal (16) est formé par un amortisseur transversal semi-actif.

9. Train de roulement selon l'une des revendications 1 à 8, **caractérisé en ce que** la suspension transversale est formée par au moins un dispositif de suspension transversal (24, 25) actif ou semi-actif.

10. Train de roulement selon l'une des revendications 1 à 9, **caractérisé en ce qu'**au moins un ressort transversal (20) est disposé chaque fois devant et derrière la suspension secondaire (6), par rapport à la direction de circulation du véhicule sur rails.

11. Train de roulement selon la revendication 10, **caractérisé en ce que** les ressorts transversaux (20) sont chacun disposés dans la région de niches du châssis (3) du train de roulement.

12. Train de roulement selon l'une des revendications 1 à 11, **caractérisé en ce qu'**au moins un stabilisateur de roulis (22) est monté sur le châssis (3) du train de roulement.

13. Train de roulement selon l'une des revendications 1 à 12, **caractérisé en ce que** le dispositif d'inclinaison comprend au moins deux rouleaux (11) en contact avec des voies de roulement (13) courbes ou planes, inclinées en direction d'un point d'intersection, l'organe de réglage (15) pour fixer l'inclinaison de la caisse (5) du véhicule par rapport au châssis (3) du train de roulement étant disposé entre les rouleaux (11).

14. Train de roulement selon la revendication 13, **caractérisé en ce que** les rouleaux (11) du dispositif d'inclinaison s'appuient sur le support intermédiaire (10).

15. Train de roulement selon l'une des revendications 1 à 14, **caractérisé en ce qu'**un stabilisateur de roulis (22) est relié au support intermédiaire (10) par l'intermédiaire d'un organe de guidage (23).

16. Train de roulement selon l'une des revendications 1 à 15, **caractérisé en ce que** la suspension transversale comprend au moins un ressort transversal à action progressive, qui limite un glissement latéral entre le châssis (3) du train de roulement et la caisse (5) du véhicule ou le support intermédiaire (10).

17. Train de roulement selon l'une des revendications 1 à 16, **caractérisé en ce qu'**au moins un amortisseur vertical (21) est agencé parallèlement à la suspension secondaire.

18. Train de roulement selon la revendication 17, **caractérisé en ce que** l'amortisseur vertical (21) est monté sur le châssis (3) de train de roulement et le support intermédiaire (10).

19. Train de roulement selon la revendication 13 ou 14, **caractérisé en ce que** les chemins de roulement (13) sont réalisés sur une traverse (12) de la caisse du véhicule.

20. Train de roulement selon la revendication 19, **caractérisé en ce qu'**une extrémité de l'organe de réglage (15) s'appuie sur la traverse (12) de la caisse du véhicule.

21. Train de roulement selon la revendication 19 ou 20, **caractérisé en ce que** la traverse (12) de la caisse du véhicule est reliée à la caisse (5) du véhicule par l'intermédiaire d'éléments de liaison (14).
